# EUROPÄISCHE PATENTSCHRIFT

(11) **EP 1 431 501 B1**
(45) Veröffentlichungstag und Bekanntmachung des Hinweises auf die Patenterteilung: **15.04.2009**
(21) Anmeldenummer: 03029338.5
(22) Anmeldetag: 19.12.2003
(51) Int. Cl.: E06B 3/46, E06B 7/23

(54) **Schiebetüranlage**
Sliding door assembly
Installation de porte coulissante

(30) Priorität: 20.12.2002 DE 10259924
(43) Veröffentlichungstag der Anmeldung: 23.06.2004
(73) Patentinhaber: GEZE GmbH, 71229 Leonberg (DE)
(72) Erfinder: Holzer, Klaus, 71292 Friolzheim (DE)

(56) Entgegenhaltungen:
- EP-A- 0 828 054
- DE-A1- 19 718 238
- DE-A1- 19 733 366
- US-A- 2 912 077
- US-A- 3 225 393

## Beschreibung

Die Erfindung betrifft eine Schiebetüranlage nach dem Oberbegriff des Patentanspruchs 1.

Aus der US 3,225,393, die den gattungsbildenden Stand der Technik darstellt, ist eine Schiebetüranlage mit einem in einer Führungseinrichtung horizontal verschiebbar geführten Schiebeflügel und einem feststehenden Festfeld bekannt, wobei der Schiebeflügel eine vertikale Hauptschließkante, eine vertikale Nebenschließkante und zwei sich entlang der Führungseinrichtung erstreckende horizontale Nebenschließkanten aufweist. Eine Dichtungseinrichtung umfaßt sich entlang der Hauptschließkante sowie entlang mindestens einer Nebenschließkante erstreckende, flexible Dichtungen, wobei die Dichtungseinrichtung im Bereich der vertikalen Hauptschließkante zwei sich vertikal über die gesamte Höhe der Hauptschließkante erstreckende Dichtungen aufweist, und wobei die eine Dichtung an der Hauptschließkante des Schiebeflügels und die andere Dichtung an einem Festfeld angeordnet ist. Die sich entlang einer horizontalen Nebenschließkante erstreckende Dichtung liegt an einer festen Kontaktfläche an, die einen geringeren Reibwert aufweist als das die Kontaktfläche tragende Material. Die hauptschließkantenseitige Dichtung weist Dichtbürsten auf, deren Dichtwirkung, insbesondere bei Luftdruckschwankungen, nicht optimal ist.

Aus der DE 100 55 214 C1 ist ein als Schiebetür oder -tor ausgebildeter Rauchschutzabschluss bekannt. Der Schiebeflügel weist eine vertikale Hauptschließkante, eine vertikale Nebenschließkante und zwei sich entlang der Führungseinrichtung erstreckende horizontale Nebenschließkanten auf. Zur Abdichtung der Schließkanten ist eine Dichtungseinrichtung vorgesehen, welche sich entlang der Hauptschließkante sowie entlang mindestens einer Nebenschließkante erstereckende Dichtungen aufweist. Die Profile der Dichtungen, die jeweils Kontaktstreifen mit gegenüber den übrigen Bereichen größerer Härte aufweisen, liegen direkt an dem Bodenbelag bzw, direkt aneinander an. Nachteilig bei der gezeigten Anordnung ist, dass es bei den horizontalen Nebenschließkanten aufgrund der direkten Relativbewegung der Dichtung gegenüber dem Bodenbelag bzw, der Dichtungen gegeneinander zu einer hohen Reibung kommt. Dies führt zur einer störenden Geräuschentwicklung beim Bewegen des Schiebeflügels sowie zum Verschleiß der Dichtungen bzw. der mit den Dichtungen korrespondierenden Kontaktflächen.

Der Erfindung liegt die Aufgabe zugrunde, eine Schiebetüranlage zu schafen, welche eine verschleiß- und geräuscharme Dichtungseinrichtung bei gleichzeitig guten Abdichtungseigenschaften aufweist.

Die Aufgabe wird durch die Merkmale des Patentanspruchs 1 gelöst.

Dadurch, dass die sich entlang der Hauptschließkante erstreckenden Dichtungen Vorsprünge und Rücksprünge aufweisen, wobei an den Flanken der Vorsprünge Ausbuchtungen und Einschnürungen vorhanden sind, ist eine zuverlässige Abdichtung der Hauptschließkante auch dann gewährleistet, wenn die Schiebeflügel, z.B. aufgrund eines mechanischen Defekts oder einer nicht optimalen Justierung der Schiebeflügel, nicht vollständig geschlossen sind oder leicht schräg zueinander stehen.

Die mit den im Bereich der horizontalen Nebenschließkanten angeordneten Dichtungen korrespondierenden Kontaktflächen können aus Teflon ausgebildet sein. Teflon weist zusammenwirkend mit dem Dichtungsmaterial, z.B. Silikon, ein sehr günstiges Reibungsverhalten auf. Es eignen sich für die Kontaktflächen prinzipiell auch andere Materialien mit ähnlichen Eigenschaften wie Teflon, d.h. geringer Reibwert und hohe Verschleißfestigkeit.

Die Kontaktflächen können als in dem mit der Dichtung korrespondierenden Bereich aufklebbare Kontaktfolien ausgebildet sein. Mit einer solchen Kontaktfolie können auch bestehende Schiebetüranlagen nachgerüstet werden, um deren Verschleiß im Bereich der Dichtungen zu mindern und deren Geräuschemission zu optimieren.

Alternativ können die Kontaktflächen in dem mit der Dichtung korrespondierenden Bereich als z.B. in die dort befindlichen Profile eingebettete Kontakteinsätze ausgebildet sein. Eine Verwendung dieser Kontakteinsätze ist insbesondere dort vorteilhaft, wo eine Beschädigungsgefahr für eine Folie besteht, z.B. im bereich der Bodenführungsschiene.

Bei einer alternativen Ausgestaltung kann das die Kontaktfläche bildende Material auf das tragende Material aufgedampft sein.

Wesentlich ist bei allen Ausführungsmöglichkeiten der Kontaktfläche, dass deren Material einen geringeren Reibwert aufweist als das die Kontaktfläche tragende oder aufnehmende Material.

Die Vorsprünge der einen an den Hauptschließkanten der Schiebeflügel angeordneten Dichtung greifen in die Rücksprünge der anderen dort angeordneten Dichtung ein. Die Vorsprünge der Dichtungen sind an ihren Flanken jeweils mit Einschnürungen versehen. Beim Schließen der Schiebeflügel kommen zuerst - bei gleichzeitig leichter Kompression der Vorsprünge - die Ausbuchtungen der einen Dichtung mit den Ausbuchtungen der anderen Dichtung in Anlage. Obwohl die Schiebeflügel noch nicht vollständig geschlossen sind, ist bereits jetzt eine Abdichtung der Hauptschließkante gewährleistet. Nach der vollständigen Schließung der Schiebeflügel befinden sich schließlich die Ausbuchtungen der einen Dichtung mit den Einschnürungen der anderen Dichtung in Anlage, wobei nun sogar eine flexible Verrastung der Dichtungen miteinander vorliegt.

Auch für Schiebetüranlagen mit einem einzigen Schiebeflügel oder mehreren in gleicher Richtung bewegten Schiebeflügeln ist die vorangehend beschriebene, hauptschließkantenseitige Dichtung anwendbar. Die eine Dichtung befindet sich dann an der Hauptschließkante des Schiebeflügels, während die andere Dichtung am der Hauptschließkante zugewandten Bereich des Festfelds angeordnet ist.

Werden alle Schließkanten des Schiebeflügels mit den vorangehend beschriebenen horizontalen und vertikalen Dichtungen ausgestattet, eignet sich dieser zur Verwendung als Rauchschutzabschluss. Die verschleißarmen horizontalen Dichtungen gewährleisten eine sichere Abdichtung das Rauchschutzabschlusses auch nach vielen Bewegungszyklen des Schiebeflügels. Die Ausgestaltung der vertikalen Dichtungen bewirkt, dass eine sichere Abdichtung des Rauchschutzabschlusses auch dann gewährleistet ist, wenn die Schiebeflügel nicht vollkommen geschlossen sind bzw. nicht optimal justiert sind.

Im Nachfolgenden werden Ausführungsbeispiele anhand der Figuren näher erläutert. Dabei zeigen:
- **Figur 1**: eine Schiebetüranlage in Frontansicht;
- **Figur 2**: eine Schnittdarstellung der Schiebetüranlage aus Figur 1 entlang der Linie I - I;
- **Figur 3**: den Bereich der Nebenschließkante der Schiebetüranlage aus Figur 1 (Detail A aus Figur 2);
- **Figur 4**: die Dichtung des Schiebeflügels aus Figur 3;
- **Figur 5**: die Dichtung des Festfelds aus Figur 3;
- **Figur 6**: den Bereich der Hauptschließkante der Schiebetüranlage aus Figur 1 in geschlossener Position (Detail B aus Figur 2);
- **Figur 7**: die Dichtungen der Hauptschließkante der Schiebetüranlage aus Figur 5 in teiloffener Position;
- **Figur 8**: eine Schnittdarstellung der Schiebetüranlage aus Figur 1 entlang der Linie II - II;
- **Figur 9**: eine Schnittdarstellung der Schiebetüranlage aus Figur 1 entlang der Linie III - III;
- **Figur 10**: die horizontale Dichtung aus Figur 8 und 9.

**Figur 1** zeigt in Frontansicht eine Schiebetüranlage 1. Die Schiebetüranlage 1, die in einer Pfosten-Riegel-Konstruktion aus vertikalen Pfosten 7 und einem horizontalen Riegel 6 eingebaut ist, weist zwei horizontal linear verschiebbare Schiebeflügel 2 und zwei Festfelder 3 auf, wobei die Festfelder 3 jeweils seitlich durch zwei Pfosten 7 und oben durch einen Riegel 6 begrenzt werden. Eine Antriebseinrichtung 5 befindet sich an dem den Durchgangsbereich nach oben begrenzenden Riegel 6. Oberhalb dieses Riegels 6 sind mehrere Oberlichter 4 angeordnet. Die bei geschlossener Schiebetüranlage 1 aneinanderstoßenden vertikalen Kanten der Schiebeflügel 2 bilden die Hauptschließkante 8. Die ebenfalls bei geschlossener Schiebetüranlage 1 sich im Bereich der den Durchgangsbereich begrenzenden Pfosten 7 befindlichen vertikalen Kanten der Schiebeflügel 2 stellen die Nebenschließkanten 9 dar.

Bei der Schiebetüranlage 1 handelt es sich um einen Rauchschutzabschluss, d.h. die Schiebetüranlage 1 muss so ausgebildet sein, dass bei geschlossenen Schiebeflügeln 2 ein Durchtritt von Rauch durch die Schiebetüranlage 1 verhindert wird. Hierzu sind Abdichtungen im Bereich der Hauptschließkante 8, im Bereich der Nebenschließkanten 9 sowie in den Bereichen der oberen horizontalen Kanten der Schiebeflügel 2 erforderlich, wobei insbesondere letztere die Verschiebbarkeit der Schiebeflügel 2 nicht behindern dürfen.

In **Figur 2** sind in Schnittdarstellung die Bereiche der vertikalen Hauptschließkanten 8 (Detail A) und Nebenschließkanten 9 (Detail B) gezeigt. Die Details A und B sind in den **Figuren 3** und **6** jeweils vergrößert dargestellt.

In **Figur 3** ist die Nebenschließkante des geschlossenen Schiebeflügels 2 dargestellt. Der Schiebeflügel 2 weist in diesem Bereich ein vertikales Profil 10 auf. In dem U-förmigen Bereich des Profils 10 befindet sich ein Einsatz 11, welcher die Glasscheibe 12 des Schiebeflügels 2 trägt. Das im Bereich der Nebenschließkante 9 befindliche Profil 13 des Festfelds 3 umschließt ebenfalls einen Einsatz 14 zur Aufnahme der Glasscheibe 15 des Festfelds 3. Die bei geschlossenem Schiebeflügel 2 einander zugewandten Abschnitte der Profile 10, 13 tragen jeweils eine Dichtung 16, 21, wobei die Dichtungen 16, 21 sich vertikal über die gesamte Höhe des Schiebeflügels 2 erstrecken. Die Dichtung 16 des Festfelds 3 weist - wie in **Figur 4** ersichtlich - eine elastische Dichtlippe 19 auf, welche an einem Grundprofil 17 angeordnet ist. Das Grundprofil ist mittels eines Befestigungsabschnittes 18 an dem Profil 13 des Festfelds 3 verrastbar. Die Dichtung 21 des Schiebeflügels 2 weist - wie in **Figur 5** ersichtlich - ebenfalls eine elastische Dichtlippe 23 auf, wobei die Dichtlippe 23 an einem am Profil 10 des Schiebeflügels 2 befestigbaren Befestigungsabschnitt 22 angeordnet ist. Die Dichtlippen 19, 23 befinden sich bei geschlossenem Schiebeflügel 2 miteinander in Kontakt. Die Kontaktflächen der Dichtlippen 19, 23 sind so groß bemessen, dass Luftdruckdifferenzen zwischen den Räumen beiderseits der Schiebetüranlage 1, die bei Gebäudebränden häufig vorkommen und eine Verschiebung der Kontaktflächen der Dichtlippen 19, 23 gegeneinander bewirken könnten, nicht zu einem Loslösen der Dichtlippen 19, 23 voneinander führen. Die Dichtlippen 19, 23 sind außerdem an ihren Stirnkanten jeweils mit einem Steg 20, 24 versehen, welcher eine Dichtungskante gegenüber der korrespondierenden Dichtlippe 23, 19 darstellt.

**Figur 6** zeigt den Bereich der Hauptschließkante 8 bei geschlossenen Schiebeflügeln 2. An den hauptschließkantenseitigen vertikalen Profilen 10 der Schiebeflügel 2 ist jeweils eine Dichtung 25 befestigt, wobei sich die Dichtungen 25 vertikal über die gesamte Höhe des Schiebeflügels 2 erstrecken. Bei geschlossenen Schiebeflügeln 2 greifen die Dichtungen 25 ineinander. **Figur 7** zeigt die Dichtungen 25 in teiloffener Position der Schiebeflügel, wobei hier die Darstellung der Schiebeflügel weggelassen wurde. Die Dichtungen 25 weisen jeweils zwei Befestigungsabschnitte 26 auf, welche in den Profilen der Schiebeflügel verrastbar sind. Jede Dichtung 25 umfasst jeweils zwei Vorsprünge 27 und zwei Rücksprünge 28, wobei ein Vorsprung 27 der einen Dichtung 25 jeweils einem Rücksprung 28 der anderen Dichtung 25 gegenüberliegt. Die Vorsprünge 27 weisen an ihren Flanken Ausbuchtungen 29 und Einschnürungen 30 auf, wobei beim Ineinandergreifen der Dichtungen 25 die Ausbuchtungen 29 der einen Dichtung 25 zuerst an den Ausbuchtungen 29 der anderen Dichtung 25 vorbeigleiten. Die Schiebeflügel 2 sind dann noch nicht vollständig geschlossen, aber schon dann ist die Abdichtung der Hauptschließkante 8 gewährleistet. Danach, bei geschlossenen Schiebeflügeln 2, kommen diese mit den Einschnürungen 30 der anderen Dichtung 25 verrastend in Eingriff.

In **Figur 8** ist der obere Abschnitt der Schiebetüranlage im Bereich des Laufschienenprofils 34 dargestellt, wobei eine Darstellung der Antriebseinrichtung zum motorischen Bewegen der Schiebeflügel 2 hier weggelassen wurde. Das Laufschienenprofil 34 ist mittels eines Trägers 33 an dem oberen horizontalen Profil 31 des Festfelds 3 befestigt. Das obere horizontale Profil 31 des Festfelds 3 besteht aus zwei miteinander verschraubten Teilprofilen, welche eine U-förmige Aufnahme für einen die Glasscheibe 15 des Schiebeflügels 2 tragenden Einsatz 14 bilden. Im C-förmigen Laufschienenprofil 34 sind zwei Laufflächen angeordnet, auf welchen die Laufrollen 36 der Rollenwagen 35 abrollen. Der Schiebeflügel 2 ist mittels Aufhängungen 37; die den Bereich zwischen den C-Schenkeln des Laufschienenprofils 34 durchgreifen, an den Rollenwagen 35 hängend gelagert.

Der Spalt zwischen den C-Schenkeln des Laufschienenprofils 34 ist mittels Bürsten 38 abgedichtet. Die Aufhängungen 37 sind mittels Nutensteinen 40 in einer hinterschnittenen Nut eines im oberen vertikalen Profil 10 des Schiebeflügels 2 angeordneten, oberen Einsatzes 39 befestigt. Ebenfalls im oberen horizontalen Profil 10 des Schiebeflügels 2 befindet sich ein unterer Einsatz 11, welcher die Glasscheibe 12 des Schiebeflügels 2 trägt. In einer vom Träger 33 und vom Laufschienenprofil 34 gebildeten, hinterschnittenen, Nut ist mittels einer Verschraubung 48 - senkrecht zur Ebene der Schiebeflügel 2 justierbar - ein Tragprofil 47 festgelegt. Das Tragprofil 47 trägt die Dichtung 41 für die obere horizontale Kante der Schiebeflügel 2, welche sich mindestens über die gesamte horizontale Breite der Schiebeflügel 2 im geschlossenen Zustand erstreckt. Die Dichtung 41 liegt an einer Kontaktfläche 46 an, welche an der oberen horizontalen Kante des Profils 10 des Schiebeflügels 2 angeordnet ist. Die Dichtung 41 ist in **Figur 10** vergrößert dargestellt.

**Figur 9** zeigt den obere Abschnitt der Schiebeflügel 2 im Bereich der bodenseitigen Führungsschiene 52. Die Führungsschiene 52 ist in einem im Boden eingelassenen Bodenprofil 53 senkrecht zur Ebene der Schiebeflügel 2 justierbar befestigt. In die Führungsnut der Führungsschiene 52 greift ein Führungsstift 51 gleitend ein. Der Führungsstift 51 wird von einem Tragprofil 57 gehalten, welches höhenjustierbar in einer Nut eines in dem unteren horizontalen Profil 10 des Schiebeflügels 2 angeordneten, unteren Einsatzes 49 befestigt ist. Ebenfalls im unteren horizontalen Profil 10 des Schiebeflügels 2 ist ein oberer Einsatz 11 aufgenommen, welcher die Glasscheibe 12 des Schiebeflügels 2 trägt. Der untere Einsatz 49 dient außerdem zur höhenjustierbaren Befestigung eines Tragprofils 57 über eine Verschraubung 58. An dem Tragprofil 57 ist die Dichtung 54 für die untere horizontale Kante der Schiebeflügel 2 angeordnet, welche sich mindestens über die gesamte horizontale Breite der Schiebeflügel 2 im geschlossenen Zustand erstreckt und identisch wie die in **Figur 8** verwendeten Dichtung ausgebildet ist. Die Dichtung 54 liegt an einem Kontakteinsatz 55 an, welcher in dem Profil der bodenseitigen Führungsschiene 52 eingelassen ist.

In **Figur 10** ist die in den **Figuren 8** und **9** verwendete Dichtung 41, 54 vergrößert dargestellt. Die Dichtung 41, 54 weist einen Steg 42 mit Sägezahnprofil auf, welcher in eine Nut des Tragprofils 47, 57 einschiebbar ist. Ferner umfasst die Dichtung 41, 54 eine elastische Dichtlippe 43 sowie einen elastischen Dichtkeil 44, wobei die Stirnkanten von Dichtlippe 43 und Dichtkeil 44 bei eingebauter Dichtung 41, 54 sich in gleitender Anlage mit der korrespondierenden Kontaktfläche 46 bzw. dem Kontakteinsatz 55 befinden.

### Liste der Referenzzeichen

- 1: Schiebetüranlage
- 2: Schiebeflügel
- 3: Festfeld
- 4: Oberlicht
- 5: Antriebseinrichtung
- 6: Riegel
- 7: Pfosten
- 8: Hauptschließkante
- 9: Nebenschließkante
- 10: Profil
- 11: Einsatz
- 12: Glasscheibe
- 13: Profil
- 14: Einsatz
- 15: Glasscheibe
- 16: Dichtung
- 17: Grundprofil
- 18: Befestigungsabschnitt
- 19: Dichtlippe
- 20: Steg
- 21: Dichtung
- 22: Befestigungsabschnitt
- 23: Dichtlippe
- 24: Steg
- 25: Dichtung
- 26: Befestigungsabschnitt
- 27: Vorsprung
- 28: Rücksprung
- 29: Ausbuchtung
- 30: Einschnürung
- 31: Profil
- 32: Profil
- 33: Träger
- 34: Laufschienenprofil
- 35: Rollenwagen
- 36: Laufrolle
- 37: Aufhängung
- 38: Bürste
- 39: Tragprofil
- 40: Nutenstein
- 41: Dichtung
- 42: Steg
- 43: Dichtlippe
- 44: Dichtkeil
- 45: Kontaktfolie
- 46: Kontaktfläche
- 47: Tragprofil
- 48: Verschraubung
- 49: Einsatz
- 50: Tragprofil
- 51: Führungsstift
- 52: Führungsschiene
- 53: Bodenprofil
- 54: Dichtung
- 55: Kontakteinsatz
- 56: Kontaktfläche
- 57: Tragprofil
- 58: Verschraubung

## Patentansprüche

1. Schiebetüranlage (1) mit mindestens einem in einer Führungseinrichtung horizontal verschiebbar geführten Schiebeflügel (2) und mindestens einem feststehenden Festfeld (3), wobei der Schiebeflügel (2) eine vertikale Hauptschließkante (8), eine vertikale Nebenschließkante (9) und zwei sich entlang der Führungseinrichtung erstreckende horizontale Nebenschließkanten aufweist, und
mit einer Dichtungseinrichtung, welche sich entlang der Hauptschließkante (8) sowie entlang mindestens einer Nebenschließkante (9) erstreckende, flexible Dichtungen (16, 21, 25, 41, 54) umfasst,
wobei die Dichtungseinrichtung im Bereich der vertikalen Hauptschließkante (8) zwei sich vertikal über die gesamte Höhe der Hauptschließkante (8) erstreckende Dichtungen (25) aufweist, wobei - bei einer Schiebetüranlage (1) mit gegenläufigen Schiebetlügeln (2) - die Dichtungen (25) an den Hauptschließkanten (8) der Schiebeflügel (2) angeordnet sind, oder wobei - bei einer Schiebetüranlage (1) mit einem Schiebeflügel (2) oder mit mehreren in gleicher Richtung laufenden Schlebeflügeln(2) - die eine Dichtung (25) an der Hauptschließkante (8) des Schiebeflügels (2) und die andere Dichtung (25) am Festfeld (3) angeordnet ist, und
wobei mindestens eine sich entlang einer horizontalen Nebenschließkante erstreckende Dichtung (41, 54) an einer festen Kontaktfläche (46, 56) anliegt, die einen geringeren Reibwert aufweist als das die Kontaktfläche (46, 56) tragende Material,
**dadurch gekennzeichnet,**
**dass** die sich entlang der Hauptschließkante (8) erstreckenden Dichtungen (25) Vorsprünge (27) und Rücksprünge (28) aufweisen,
wobei an den Flanken der Vorsprünge (27) Ausbuchtungen (29) und Einschnürungen (30) vorhanden sind.

2. Schiebetüranlage nach Anspruch 1,
**dadurch gekennzeichnet, dass** die Kontaktfläche (46, 56) aus Teflon ausgebildet ist.

3. Schiebetüranlage nach Anspruch 1,
**dadurch gekennzeichnet, dass** die Kontaktfläche (46, 56) auf einer Kontaktfolie (45) ausgebildet ist.

4. Schiebetüranlage nach Anspruch 3,
**dadurch gekennzeichnet, dass** die Kontaktfolie (45) auf ein mit der Dichtung (41, 54) zusammenwirkendes Profil (10) aufklebbar ist.

5. Schiebetüranlage nach Anspruch 1,
**dadurch gekennzeichnet, dass** die Kontaktfläche (46, 56) auf einem Kontakteinsatz (55) ausgebildet ist.

6. Schiebetüranlage nach Anspruch 5,
**dadurch gekennzeichnet, dass** der Kontakteinsatz (55) in ein mit der Dichtung (41, 54) zusammenwirkendes Profil einsetzbar ist.

7. Schiebetüranlage nach Anspruch 1,
**dadurch gekennzeichnet, dass** das Material der Kontaktfläche auf dem tragenden Material aufgedampft ist.

8. Schiebetüranlage nach Anspruch 1,
**dadurch gekennzeichnet, dass** die Dichtungen (25) so ausgebildet und angeordnet sind, dass bei Aufeinandertreffen der Dichtungen (25) die Vorsprünge (27) der Dichtung (25) des einen Schiebeflügels (2) in die Rücksprünge (28) der Dichtung (25) des anderen Schiebeflügels (2) bzw. des Festfelds (3) eingreifen.

9. Schiebetüranlage nach Anspruch 1,
**dadurch gekennzeichnet, dass** die Dichtungen (25) so ausgebildet und angeordnet sind, dass bei Aufeinandertreffen der Dichtungen (25) zuerst die Ausbuchtungen (29) der Vorsprünge (27) der Dichtung (25) des einen Schiebeflügels (2) mit den Ausbuchtungen (29) der Vorsprünge (27) der Dichtung (25) des anderen Schiebeflügels (2) bzw. des Festfelds (3) in Anlage kommen und danach die Ausbuchtungen (29) der Vorsprünge (27) der Dichtung (25) des einen Schiebeflügels (2) in die Einschnürungen (30) der Vorsprünge (27) der Dichtung (25) des anderen Schiebeflügels (2) bzw. des Festfelds (3) eingreifen.

10. Schiebetüranlage nach Anspruch 1,
**dadurch gekennzeichnet, dass** die Schiebetüranlage (1) eine Rauchschutztür bildet, wobei entlang der Hauptschließkante und aller Nebenschließkanten Dichtungen angeordnet sind, wobei die Dichtungen (41, 54) im Bereich der horizontalen Nebenschließkanten jeweils mit einer Kontaktfläche (46, 56) mit geringerem Reibwert als das die Kontaktfläche (46, 56) tragende Material korrespondieren.

## Claims

1. Sliding door unit (1) with at least one sliding leaf (2), which is guided such that it can slide horizontally in a guide device, and at least one immovable fixed panel (3), wherein the sliding leaf (2) has one vertical main closing edge (8), one vertical secondary closing edge (9), and two horizontal secondary closing edges extending along the guide device, and with a sealing arrangement which comprises flexible seals (16, 21, 25, 41, 54) extending along the main closing edge (8) and also along at least one secondary closing edge (9), wherein the sealing arrangement is provided in the region of the vertical main closing edge (8) with two seals (25) extending vertically over the entire height of the main closing edge (8), wherein - in the case of a sliding door unit (1) having sliding leaves (2) running in opposite directions - the seals (25) are arranged on the main closing edges (8) of the sliding leaves (2), or wherein - in the case of a sliding door unit (1) having one sliding leaf (2) or having a plurality of sliding leaves (2) running in the same direction - one seal (25) is arranged on the main closing edge (8) of the sliding leaf (2) and the other seal (25) is arranged on the fixed panel (3), and wherein at least one seal (41, 54) extending along a horizontal secondary closing edge bears against a fixed contact surface (46, 56) which has a lower coefficient of friction than the material carrying the contact surface (46, 56), **characterized in that** the seals (25) extending along the main closing edge (8) have projections (27) and recesses (28), wherein bulges (29) and constrictions (30) are present on the flanks of the projections (27).

2. Sliding door unit according to Claim 1, **characterized in that** the contact surface (46, 56) is formed from Teflon.

3. Sliding door unit according to Claim 1, **characterized in that** the contact surface (46, 56) is formed on a contact film (45).

4. Sliding door unit according to Claim 3, **characterized in that** the contact film (45) can be adhesively bonded to a profile (10) cooperating with the seal (41, 54).

5. Sliding door unit according to Claim 1, **characterized in that** the contact surface (46, 56) is formed on a contact insert (55).

6. Sliding door unit according to Claim 5, **characterized in that** the contact insert (55) can be inserted into a profile cooperating with the seal (41, 54).

7. Sliding door unit according to Claim 1, **characterized in that** the material of the contact surface is vapour-deposited on the carrying material.

8. Sliding door unit according to Claim 1, **characterized in that** the seals (25) are designed and arranged in such a way that, when the seals (25) come into contact with one another, the projections (27) of the seal (25) of one sliding leaf (2) engage in the recesses (28) of the seal (25) of the other sliding leaf (2) or of the fixed panel (3).

9. Sliding door unit according to Claim 1, **characterized in that** the seals (25) are designed and arranged in such a way that, when the seals (25) come into contact with one another, first of all the bulges (29) of the projections (27) of the seal (25) of one sliding leaf (2) abut with the bulges (29) of the projections (27) of the seal (25) of the other sliding leaf (2) or of the fixed panel (3), and then the bulges (29) of the projections (27) of the seal (25) of one sliding leaf (2) engage in the constrictions (30) of the projections (27) of the seal (25) of the other sliding leaf (2) or of the fixed panel (3).

10. Sliding door unit according to Claim 1, **characterized in that** the sliding door unit (1) forms a smoke door, wherein seals are arranged along the main closing edge and along all secondary closing edges, wherein the seals (41, 54) in the region of the horizontal secondary closing edges each correspond with a contact surface (46, 56) having a lower coefficient of friction than the material carrying the contact surface (46, 56).

## Revendications

1. Système (1) de porte coulissante qui présente
au moins un ouvrant coulissant (2) guidé à coulissement horizontal dans un dispositif de guidage et au moins un panneau fixe (3), l'ouvrant coulissant (2) présentant un bord vertical de fermeture principale (8), un bord vertical de fermeture secondaire (9) et deux bords horizontaux de fermeture secondaire qui s'étendent le long du dispositif de guidage,
un dispositif d'étanchéité qui comprend des joints d'étanchéité flexibles (16, 21, 25, 41, 54) qui s'étendent le long du bord de fermeture principale (8) ainsi que le long d'au moins un des bords de fermeture secondaire (9),
le dispositif d'étanchéité présentant dans la zone occupée par le bord vertical de fermeture principale (8) deux joints d'étanchéité (25) qui s'étendent verticalement sur toute la hauteur du bord de fermeture principale (8), les joints d'étanchéité (25) étant disposés sur les bords de fermeture principale (8) des ouvrants coulissants (2) lorsque le système (1) de porte coulissante présente des ouvrants coulissants (2) qui se déplacent en sens inverse, l'un des joints d'étanchéité (25) étant disposé sur le bord de fermeture principale (8) de l'ouvrant coulissant (2) et l'autre joint d'étanchéité (25) sur le panneau fixe (3) lorsque le système (1) de porte coulissante présente un ouvrant coulissant (2) ou plusieurs ouvrants coulissants (2) qui se déplacent dans le même sens,
au moins un joint d'étanchéité (41, 54) qui s'étend le long du bord horizontal de fermeture secondaire étant placé contre une surface de contact fixe (46, 56) dont le coefficient de frottement est plus faible que celui du matériau qui porte la surface de contact (46, 56),
**caractérisé en ce que**
les joints d'étanchéité (25) qui s'étendent le long du bord de fermeture principale (8) présentent des saillies (27) et des retraits (28) et
**en ce que** des moulures (29) et des gorges (30) sont prévues sur les flancs des saillies (27).

2. Système de porte coulissante selon la revendication 1, **caractérisé en ce que** la surface de contact (46, 56) est formée de Teflon.

3. Système de porte coulissante selon la revendication 1, **caractérisé en ce que** la surface de contact (46, 56) est formée d'une feuille de contact (45).

4. Système de porte coulissante selon la revendication 3, **caractérisé en ce que** la feuille de contact (45) peut être collée sur un profilé (10) qui coopère avec le joint d'étanchéité (41, 54).

5. Système de porte coulissante selon la revendication 1, **caractérisé en ce que** la surface de contact (46, 56) est formée d'une garniture de contact (55).

6. Système de porte coulissante selon la revendication 1, **caractérisé en ce que** la garniture de contact (55) peut être insérée dans un profilé qui coopère avec le joint d'étanchéité (41, 54).

7. Système de porte coulissante selon la revendication 1, **caractérisé en ce que** le matériau de la surface de contact est vaporisé sur le matériau de support.

8. Système de porte coulissante selon la revendication 1, **caractérisé en ce que** les joints d'étanchéité (25) sont configurés et disposés de telle sorte que lorsque les joints d'étanchéité (25) viennent buter l'un contre l'autre, les saillies (27) du joint d'étanchéité (25) de l'un des ouvrants coulissants (2) s'engagent dans les retraits (28) du joint d'étanchéité de l'autre ouvrant coulissant (2) ou du panneau fixe (3).

9. Système de porte coulissante selon la revendication 1, **caractérisé en ce que** les joints d'étanchéité (25) sont configurés et disposés de telle sorte que lorsque les joints d'étanchéité (25) viennent se placer l'un contre l'autre, les moulures (29) des saillies (27) du joint d'étanchéité (25) d'un des ouvrants coulissants (2) vient d'abord se placer contre les moulures (29) des saillies (27) du joint d'étanchéité (25) de l'autre ouvrant coulissant (2) ou du panneau fixe (3) et **en ce qu'**ensuite, les moulures (29) des saillies (27) du joint d'étanchéité (25) d'un des panneaux coulissants (2) viennent s'engager dans les gorges (30) des saillies (27) du joint d'étanchéité (25) de l'autre ouvrant coulissant (2) ou du panneau fixe (3).

10. Système de porte coulissante selon la revendication 1, **caractérisé en ce que** le système de porte coulissante (1) forme une porte antifumée dans laquelle des joints d'étanchéité sont disposés le long du bord de fermeture principale et de tous les bords de fermeture secondaire, les joints d'étanchéité (41, 54) situés dans la zone occupée par les bords horizontaux de fermeture secondaire correspondant chacun à une surface de contact (46, 56) dont le coefficient de frottement est plus petit que celui du matériau qui porte la surface de contact (46, 56).
